# EUROPÄISCHE PATENTSCHRIFT

(11) **EP 0 408 981 B1**
(45) Veröffentlichungstag und Bekanntmachung des Hinweises auf die Patenterteilung: **21.09.1994**
(21) Anmeldenummer: 90112707.6
(22) Anmeldetag: 03.07.1990
(51) Int. Cl.: H01J 61/36, H01J 61/86

(54) **Hochdruckentladungslampe**
High-pressure discharge lamp
Lampe à décharge à haute pression

(30) Priorität: 17.07.1989 DE 3923589
(43) Veröffentlichungstag der Anmeldung: 23.01.1991
(73) Patentinhaber: Patent-Treuhand-Gesellschaft für elektrische Glühlampen mbH, 81543 München (DE)
(72) Erfinder: Barthelmes, Clemens, D-1000 Berlin 28 (DE); Hohlfeld, Andreas, Dr., D-1000 Berlin 31 (DE)

(56) Entgegenhaltungen:
- US-A- 3 259 778
- US-A- 4 559 472
- PATENT ABSTRACTS OF JAPAN vol. 4, no. 48 (E-6)(530); & JP-A-55 19733
- PATENT ABSTRACTS OF JAPAN vol. 13, no. 410 (E-819)(3758) 11 September 89; & JP-A-1 151149
- 151149 (TOSHIBA) 13 Juni 89,

## Beschreibung

Die Erfindung betrifft eine Hochdruckentladungslampe, insbesondere Höchstdruckentladungslampe gemäß dem Oberbegriff des Anspruchs 1.

Hochdruckentladungslampen mit einer Edelgas- sowie evtl. Quecksilber- und Metallhalogenidfüllung und insbesondere Höchstdruckentladungslampen besitzen meist lange Kolbenhälse, in die die Schäfte der Elektroden eingeschmolzen sind. Die langen Kolbenhälse ermöglichen es, die Dichtungsfolien für die Elektrodenschäfte möglichst weit entfernt vom Entladungsbogen zu plazieren, um Abdichtungsprobleme an den Dichtungsfolien durch die Wärme des Entladungsbogen zu vermeiden. Im Bereich zwischen Dichtungsfolie und Einschmelzende in Richtung Entladungsbogen darf das Quarzglas des Kolbenhalses den Elektrodenschaft beim maschinellen Einschmelzvorgang nicht berühren und dort haften bleiben. Wird dies nicht beachtet, können durch die unterschiedlichen Ausdehnungskoeffizienten des anhaftenden Quarzglases und des Wolframschaftes Sprünge oder Risse entstehen, die im Laufe der Brenndauer zu einem Ausfall der Lampen führen, wenn die ausdehnende Elektrode das Quarzglas im Schaftbereich sprengt. Um dies zu vermeiden, wird daher die Einschmelzung der Elektroden bei diesen Lampen von Hand vorgenommen.

Aus der US-PS 3 742 283 ist bekannt, die Elektrodenschäfte im Bereich der Quetschung mit konzentrischen Röhren aus Cermet, einer Schmelzverbindung aus pulverförmigem Metall und Quarzglas, zu umgeben, um Spannungen im Bereich der Quetschungen klein zu halten. Die Röhren besitzen einen Ausdehnungskoeffizienten, der zwischen dem des Quarzes und dem des metallischen Elektrodenschaftes liegt.

Aus der JP-A-1 151 149 ist eine Hochdruckentladungslampe bekannt, bei der die Schäfte der Anode und Kathode im Bereich der Kolbenhälse von einer dünnen Metallfolie umhüllt sind, um einen Bruch des Quarzglases in der Einschmelzung aufgrund der unterschiedlichen Ausdehnungskoeffizienten vom Kolbenhals und Schaft zu verhindern.

Der vorliegenden Erfindung liegt die Aufgabe zugrunde, eine Hochdruckentladungslampe zu schaffen, bei der eine Bildung von Rissen im Bereich der Kolbenhälse durch anfallendes Quarzglas vermieden wird.

Die Aufgabe wird durch das kennzeichnende Merkmal des Anspruchs 1 gelöst. Weitere vorteilhafte Merkmale sind den Unteransprüchen zu entnehmen.

Im Bereich der Kolbenhälse zwischen Dichtungsfolie und Einschmelzende kann das Quarzglas jetzt lediglich den erfindungsgemäßen Schlauch aus feinen Quarzfasern berühren. Aufgrund der Elastizität und der geringen Wärmeleitfähigkeit des Schlauches - bedingt durch die Gewebestruktur - kommt es zu keinem schädlichen Klebeeffekt zwischen Quarz und Gewebeschlauch mehr.

Der Gewebeschlauch erlaubt außerdem den Einsatz von Zentrierrollen bei der Herstellung der Lampe, um die Elektroden axial zur Drehachse der Einschmelzmaschine auszurichten. Diese maschinelle Ausrichtung war bisher nicht möglich, da hierbei leicht das Quarzglas am Elektrodenschaft haften blieb. Die Ausrichtung erfolgte daher bisher von Hand, um das bei der Ausrichtung evtl. an den Elektrodenschaft anfallende Quarz sofort wieder entfernen zu können.

Untersuchungen mit Quarzschläuchen verschiedener Dicken und Längen haben ergeben, daß für einen guten Klebeschutz der Quarzschlauch mit seinem einen Ende bis an die Dichtungsfolie reichen und sein anderes Ende mit dem Ende der Einschmelzung in Richtung Entladungsraum zusammenfallen sollte. Optimale Bedingungen ergeben sich, wenn der Gewebeschlauch bis mindestens 0,5 mm vor das Einschmelzende reicht und nicht mehr als 0,5 mm über das Einschmelzende hinausragt. Der Gewebeschlauch sollte dabei einen Innendurchmesser besitzen, der mindestens dem Außendurchmesser des Elektrodenschaftes entspricht und höchstens 0,5 mm größer als dieser ist. Vorzugsweise besitzt der Gewebeschlauch eine Wandstärke, die zwischen 0,3 und 2 mm liegt.

Die Erfindung ist anhand der nachfolgenden Figur näher veranschaulicht.

Die Figur zeigt eine erfindungsgemäße Quecksilberdampf-Höchstdruckentladungslampe mit 200 W Leistungsaufnahme, bei der der für die Erfindung wesentliche Teil der Lampe aufgeschnitten ist. Sie kann sowohl mit Wechsel- als auch mit Gleichstrom betrieben werden. Der Entladungskolben 1 aus Quarzglas besitzt eine im wesentlichen ellipsoidförmige Gestalt. An den den Brennpunkten benachbarten Rundungen des Kolbens 1 ist je ein zylindrischer Kolbenhals 2, 3, ebenfalls aus Quarzglas, angesetzt. In diese beiden Kolbenhälse 2, 3 ist je ein Elektrodenschaft 4, 5 aus Wolfram über eine Molybdändichtungsfolie 6, 7 gasdicht eingeschmolzen. Die Molybdändichtungsfolie 6, 7 ist andererseits mit einem Sockel 8, 9 vom Typ SFc 10-4 elektrisch verbunden, dessen Sockelhülse 10, 11 auf das freie Ende jedes Kolbenhalses 2, 3 aufgesteckt ist. Auf die Sockelhülse 10, 11 ist ein Gewindestift 12, 13 geschweißt, auf den wiederum eine Rändelmutter 14, 15 geschraubt ist. Die elektrische Verbindung mit dem Netz bzw. Vorschaltgerät wird durch Verbindungskabel hergestellt, die zwischen Sockelhülse 10, 11 und Rändelmutter 14, 15 eingeklemmt werden.

Auf die beiden in den Entladungsraum 16 ragenden Elektrodenschäfte 4, 5 sind als Spitzen Wolframwendeln 17, 18 aufgewickelt. Für den Gleichstrombetrieb trägt der Schaft 4 der Kathode zusätzlich hinter der Wendelspitze 17 eine weitere auf den Schaft gewickelte Wendel 19 aus einem dünneren Wolframdraht. Sowohl der Elektrodenschaft 4 als auch die Molybdänschichtungsfolie 6 der Kathode sind länger als der Schaft 5 bzw. die Folie 7 der Anode. Dadurch ergibt sich auch, daß der Kolbenhals 2 für die Kathode länger als Kolbenhals 3 für die Anode ist. Der Bereich des Entladungskolbens 1 hinter der Anodenwendelspitze 18 ist mit einer reflektierenden Beschichtung 20 versehen.

Die beiden Elektrodenschäfte 4, 5 sind von einem flexiblen Schlauch 21, 22 aus geflochtenen Quarzfasern umgeben. Die Quarzschläuche 21 , 22 reichen mit ihrem einen Ende bis an die Dichtungsfolie. Das andere Ende des Schlauches 21, 22 reicht bis jeweils 0,5 mm vor das Einschmelzende in Richtung Entladungsraum 16. Die beiden Schläuche 21, 22 besitzen einen Innendurchmesser von 1,6 mm und sind damit genauso groß wie der Außendurchmesser des jeweiligen Elektrodenschaftes 4, 5. Die Wandstärke der Schläuche beträgt 0,7 mm. Das Gewebe des Quarzschlauches besteht aus über 98 % SiO₂, der Rest sind Spurenelemente aus Alkali- und Erdalkalioxiden.

## Patentansprüche

1. Hochdruckentladungslampe, insbesondere Höchstdruckentladungslampe, mit einem im wesentlichen rotationssymmetrischen Entladungskolben (1) aus Quarzglas, der eine Füllung aus einem oder mehreren Edelgasen, evtl. Quecksilber sowie evtl. Metallhalogeniden, besitzt und an dessen Enden in der Längsachse des Kolbens (1) je ein zylindrischer Kolbenhals (2, 3) angeordnet ist, in den jeweils eine Dichtungsfolie (6, 7) gasdicht eingeschmolzen ist, an deren Ende in Richtung Entladungskolben (1) der Schaft (4, 5) eine Elektrode befestig ist der im Bereich zwischen der Dichtungsfolie (6, 7) und dem Ende des Kolbenhalses (2, 3) in Richtung Entladungskolben (1) eine Manschette trägt, dadurch gekennzeichnet, daß die Manschette aus einem flexiblen Gewebeschlauch (21, 22) aus hochwärmebeständigem, elektrisch-isolierenden, anorganischen Material besteht.

2. Hochdruckentladungslampe nach Anspruch 1, dadurch gekennzeichnet, daß der Gewebeschlauch (21, 22) aus Quarzfasern besteht.

3. Hochdruckentladungslampe nach Anspruch 1, dadurch gekennzeichnet, daß der Gewebeschlauch (21, 22) mit seinem einen Ende bis an die Dichtungsfolie (6, 7) reicht.

4. Hochdruckentladungslampe nach Anspruch 1, dadurch gekennzeichnet, daß der Gewebeschlauch (21, 22) mit seinem anderen Ende bis mindestens 0,5 mm vor das Einschmelzende in Richtung Entladungsraum (16) reicht.

5. Hochdruckentladungslampe nach Anspruch 1, dadurch gekennzeichnet, daß der Gewebeschlauch (21, 22) mit seinem anderen Ende höchstens 0,5 mm über das Einschmelzende in Richtung Entladungsraum (16) hinausragt.

6. Hochdruckentladungslampe nach Anspruch 1, dadurch gekennzeichnet, daß der Gewebeschlauch (21, 22) einen Innendurchmesser besitzt, der mindestens dem Außendurchmesser des Elektrodenschafts (4, 5) entspricht und höchstens 0,5 mm größer als der Außendurchmesser des Elektrodenschafts (4, 5) ist.

7. Hochdruckentladungslampe nach Anspruch 1, dadurch gekennzeichnet, daß der Gewebeschlauch (21, 22) eine Wandstärke zwischen 0,3 und 2 mm besitzt.

## Claims

1. High-pressure discharge lamp, in particular extra-high-pressure discharge lamp, having an essentially rotationally symmetrical quartz-glass discharge bulb (1) which has a filling of one or more noble gases, possibly mercury and possibly metal halides, and at whose ends in the longitudinal axis of the bulb (1) there is disposed in each case a cylindrical bulb neck (2, 3) into which there is fused in each case, in a gastight manner, a sealing foil (6, 7) to whose end in the direction of the discharge bulb (1) there is attached the shaft (4, 5) of an electrode, which shaft carries a sleeve in the region between the sealing foil (6, 7) and the end of the bulb neck (2, 3) in the direction of the discharge bulb (1), characterized in that the sleeve comprises a flexible woven hose (21, 22) made of highly heat-resistant, electrically insulating inorganic material.

2. High-pressure discharge lamp according to Claim 1, characterized in that the woven hose (21, 22) comprises quartz fibres.

3. High-pressure discharge lamp according to Claim 1, characterized in that one end of the woven hose (21, 22) extends up to the sealing foil (6, 7).

4. High-pressure discharge lamp according to Claim 1, characterized in that the other end of the woven hose (21, 22) extends up to at least 0.5 mm in front of the seal end in the direction of the discharge space (16).

5. High-pressure discharge lamp according to Claim 1, characterized in that the other end of the woven hose (21, 22) projects not more than 0.5 mm beyond the seal end in the direction of the discharge space (16).

6. High-pressure discharge lamp according to Claim 1, characterized in that the woven hose (21, 22) has an internal diameter which is equal at least to the external diameter of the electrode shaft (4, 5) and is not more than 0.5 mm greater than the external diameter of the electrode shaft (4, 5).

7. High-pressure discharge lamp according to Claim 1, characterized in that the woven hose (21, 22) has a wall thickness of between 0.3 and 2 mm.

## Revendications

1. Lampe à décharge haute pression, notamment lampe à décharge haute pression comportant une ampoule de décharge (1) en verre de silice, sensiblement de révolution, qui contient une certaine quantité d'un ou de plusieurs gaz rares, éventuellement de mercure, ainsi qu'éventuellement d'halogénures métalliques et a chacune des extrémités de laquelle est disposé, dans l'axe longitudinal de l'ampoule (1), un col (2, 3) d'ampoule cylindrique dans chacun desquels est scellée par fusion de façon étanche aux gaz une feuille d'étanchéité (6, 7), à l'extrémité de laquelle est fixée dans la direction de l'ampoule de décharge (1) la tige (4, 5) d'une électrode qui porte un manchon dans la zone comprise entre la feuille d'étanchéité (6, 7) et l'extrémité du col (2, 3) d'ampoule, dans la direction de l'ampoule (1) de décharge, caractérisée en ce que le manchon est constitué d'un tube souple tissé (21, 22) en une matière minérale très résistante à la chaleur et isolante électriquement.

2. Lampe à décharge haute pression selon la revendication 1, caractérisée en ce que le tube souple tissé (21, 22) est en fibres de quartz.

3. Lampe à décharge haute pression selon la revendication 1, caractérisée en ce que le tube souple tissé (21, 22) s'étend par l'une de ses extrémités jusqu'à la feuille (6, 7) d'étanchéité.

4. Lampe à décharge haute pression selon la revendication 1, caractérisée en ce que le tube souple tissé (21, 22) s'étend, dans la direction de la chambre de décharge (16), par son autre extrémité jusqu'à au moins 0,5 mm de l'extrémité scellée par fusion.

5. Lampe à décharge haute pression selon la revendication 1, caractérisée en ce que le tube souple tissé (21, 22) dépasse, dans la direction de la chambre de décharge (16), par son autre extrémité de 0,5 mm au plus de l'extrémité scellée par fusion.

6. Lampe à décharge haute pression selon la revendication 1, caractérisée en ce que le tube souple tissé (21, 22) a un diamètre intérieur qui correspond au moins au diamètre extérieur de la tige (4, 5) d'électrode et qui est au plus supérieur de 0,5 mm au diamètre extérieur de la tige (4, 5) d'électrode.

7. Lampe à décharge haute pression selon la revendication 1, caractérisée en ce que le tube souple tissé (21, 22) a une épaisseur de paroi comprise entre 0,3 et 2 mm.
